# EUROPÄISCHE PATENTSCHRIFT

(11) **EP 0 734 800 B1**
(45) Veröffentlichungstag und Bekanntmachung des Hinweises auf die Patenterteilung: **12.07.2000**
(21) Anmeldenummer: 96103922.9
(22) Anmeldetag: 13.03.1996
(51) Int. Cl.: B22D 11/128

(54) **Strangführung einer Stranggiessanlage für Dünnbrammen**
Strand guide in a continuous casting plant for thin slabs
Cage de guidage dans une installation à coulée continue de brames minces

(30) Priorität: 25.03.1995 DE 19511113
(43) Veröffentlichungstag der Anmeldung: 02.10.1996
(73) Patentinhaber: SMS Demag AG, 40237 Düsseldorf (DE)
(72) Erfinder: Streubel, Hans, 40699 Erkrath (DE)
(74) Vertreter: Valentin, Ekkehard, Dipl.-Ing.

(56) Entgegenhaltungen:
- DE-A- 2 612 094
- DE-A- 3 212 414
- DE-A- 4 306 853
- GB-A- 2 029 742

## Beschreibung

Die Erfindung betrifft eine Strangführung einer Stranggießanlage für Dünnbrammen, umfassend Führungsrollen, die an gegenüberliegenden Rahmen gelagert und durch Zuganker gegen Anschlagflächen verspannt sind, wobei zwischen einander zugeordneten Anschlagflächen der Rahmen auf Dehnung der Zuganker ausgelegte Hydraulikzylinder angeordnet sind.

Durch die DE-A1 26 12 094 ist eine solche Strangführung bekanntgeworden, bei der die die Lager der Führungsrollen tragenden Rahmen durch mehrere Zuganker verbunden sind, wobei der gegenseitige Abstand der Rahmenteile durch je eine auf einem Zuganker befindliche ringförmige Konsole und Distanzstück bestimmt ist. Zur Verspannung der Rahmen werden zwei mit geneigten schraubenförmigen Flächen gegeneinander abgestützte Buchsen durch einen Druckmittelzylinder verdreht. Bei einer Strangverklemmung werden die Buchsen in entlastender Richtung verdreht.

Durch die DE-A1 43 06 853 ist eine Strangführung einer Stranggießanlage zum Gießwalzen von Dünnbrammen bekannt, deren Rahmen durch Kolben-Zylinder-Einheiten verbunden sind, wobei zwischen Anschlagflächen der oberen und unteren Rahmen je ein Hydraulik-Ringzylinder und ein Distanzstück angeordnet sind. Mit dieser Vorrichtung werden die an den Rahmen gelagerten Führungsrollen beim Gießwalzen in drei definierte Positionen eingestellt.

Die bekannten Strangführungen sind aufwendig und störungsanfällig.

Demgegenüber liegt der Erfindung folgendes Problem zugrunde: Bei der gattungsgemäßen Strangführung hängt der tatsächliche, den Strangquerschnitt bestimmende Abstand der Führungsrollen während des Gießbetriebes abgesehen vom Ausrichtzustand der Strangführung von der Vorspannung der Zuganker und der Temperatur ab. Als Folge hiervon können sich bei den aus der Strangführung austretenden Dünnbrammen keilförmige Querschnittsformen ergeben, da der Strangquerschnitt vom Istrollenabstand im Bereich der Enderstarrung bestimmt wird.

Aufgabe der Erfindung ist die Schaffung einer Strangführung mit mechanisch durch Zuganker gegeneinaner verspannten Rahmen, bei der auf einfache Weise eine zu Dickenabweichungen über den Brammenquerschnitt führende ungenaue Ausrichtung bzw. ungleiche Wärmedehnung bzw. Abnutzung der an den Rahmen gelagerten Führungsrollen beim Gießbetrieb ausgeglichen werden kann.

Diese Aufgabe wird nach der Erfindung durch eine Regelung gemäß dem kennzeichnenden Teil des unabhängigen Anspruchs 1 bzw. 4 gelöst. Auf diese Weise wird bei einer einfachen, mechanisch strukturierten und damit betriebssicheren Strangführung ein Ausgleich von Dickenabweichungen über den Brammenquerschnitt ermöglicht. Dabei liegt der Erfindung die Erkenntnis zugrunde, daß die auszugleichenden Maßdifferenzen durch die erreichbare Dehnung der Zuganker voll ausgleichbar sind.

Gemäß einem weiteren Merkmal schlägt die Erfindung vor, daß Hydraulikringzylinder zwischen den Anschlagflächen der Rahmen die Zuganker umschlißen.

Bei der Beaufschlagung der Hydraulikzylinder werden vorteilhaft die Vorspannung der Zuganker und/oder die Lage der Sumpfspitze innerhalb des Strangführungssegments berücksichtigt.

In der Zeichnung ist ein Ausführungsbeispiel mit Merkmalen und Vorteilen der Erfindung dargestellt. Es zeigen
- Fig. 1: schematisch eine Stranggießanlage für Dünnbrammen,
- Fig. 2: einen Abschnitt der Strangführung in Seitenansicht,
- Fig. 3: eine Ansicht der Strangführung in Strangaufrichtung mit seitlichen Teilschnitten, und
- Fig. 4: die Hydraulikringzylinder mit zugehöriger Beaufschlagungsregelung.

Bei der in Fig. 1 im Prinzip dargestellten Stranggießanlage ist einer Stranggießkokille 1 für Dünnbrammen 2 eine aus einem ersten Abschnitt 3 und einem zweiten Abschnitt 4 bestehende Strangführung nachgeordnet. Der gegossene Brammenstrang 2 wird durch eine Treibeinrichtung 5 durch die aus Stützführungsrollen 6 gebildete Strangführung 3, 4 gefördert, wobei ein flüssiger Kern infolge der Abkühlung bis zum Austritt aus dem Abschnitt 4 enderstarrt ist. Unterhalb der Strangführung 3,4 wird das Dickenprofil der Bramme 2 durch Messeinrichtungen 7 ermittelt. Der Brammenstrang 2 wird danach durch eine Biegerolle 8 umgelenkt.

Gemäß den Figuren 2 und 3 sind die Stützführungsrollen 6 des zweiten Abschnittes 4 der Strangführung an gegenüberstehenden Rahmen 9, 10 gelagert. Die Rahmen 9, 10 weisen beidseits etwa zylinderförmige Endstücke 11, 12 mit Durchgangsöffnungen 13 für Zuganker 14, 15 auf. Die Zuganker 14, 15 sind an ihren außerhalb der Rahmen 9, 10 vorstehenden Enden mit Muttern 16 versehen, wodurch der Sollabstand der Stützführungsrollen 6 und damit die Dicke des erstarrten Brammenstranges 2 bestimmt wird.

Zwischen einander zugeordneten Stirnseiten der Endstücke 11, 12 sind die Zuganker 14, 15 umschließende Hydraulikringzylinder 17, 18 angeordnet. Gegen die Hydraulikringzylinder 17, 18 sind die Rahmen 9, 10 durch die Zuganker 14, 15 mit Muttern 16 mit einer Kraft vorgespannt, die größer ist als vom anteiligen Abschnitt des nicht durcherstarrten Stranges wirkende ferrostatische Kraft auf die Strangführung.

Den Hydraulikringzylindern 17, 18 ist eine in Fig. 4 dargestellte Regeleinrichtung zugeordnet, die aus den Baugliedern Messeinrichtungen 7, Rechner 19, Hydraulik-Druckquelle 21, Druckbegrenzungsventil 22 und Mehrwegeventil 20 besteht. Aus einer von den Messeinrichtungen 7 ermittelten Maßdifferenz bildet der Rechner Signale für das Druckbegrenzungsventil 22 und das Mehrwegeventil 20, wodurch die an der Untermaßseite der Bramme 2 befindlichen Hydraulikringzylinder 17 bzw. 18 zur Erzielung eines gleichmäßigen Querschnittsprofils entsprechend der erforderlichen Dehnung der Zuganker 14 bzw. 15 beaufschlagt werden und ein gleichmäßiger Brammenquerschnitt erzielt wird.

Die Erfindung ist nicht auf das dargestellte Ausführungsbeispiel beschränkt. Insbesondere können zur Formatverstellung bekannte auswechselbare Distanzstücke zwischen den Rahmenflächen auswechselbar angeordnet sein, wobei übliche Hydraulikzylinder außerhalb der Zuganker separat von den Zugankern 14, 15 zwischen die Rahmen 9, 10 angeordnet sind.

## Patentansprüche

1. Strangführung einer Stranggießanlage für Dünnbrammen, umfassend Führungsrollen (6), die an gegenüberstehenden Rahmen (9, 10) gelagert und durch Zuganker (14, 15) gegen Anschlagflächen verspannt sind, wobei zwischen einander zugeordneten Anschlagflächen der Rahmen (9, 10) auf Dehnung der Zuganker (14, 15) ausgelegte Hydraulikzylinder angeordnet sind,
**dadurch gekennzeichnet,**
daß die Hydraulikringzylinder (17, 18) mit einer Hydraulik-Druckquelle (21) über ein Mehrwegeventil (20) verbunden sind, das von einer aus Brammendickenmesseinrichtung (7) und Rechner (19) bestehenden Regelung gesteuert ist.

2. Strangführung nach Anspruch 1,
**dadurch gekennzeichnet,**
daß Hydraulikringzylinder (17, 18) zwischen den Anschlagflächen der Rahmen (9, 10) die Zuganker (14, 15) umschließen.

3. Strangführung nach Anspruch 1,
**dadurch gekennzeichnet,**
daß nur den Zugankern (14 bzw. 15) einer Strangführungsseite Hydraulikringzylinder (17 bzw. 18) zugeordnet sind.

4. Verfahren zur Distanzeinstellung der Strangführung einer Stranggießanlage für Dünnbrammen, umfassend Führungsrollen (6), die an gegenüberstehenden Rahmen (9, 10) gelagert und durch Zuganker (14, 15) gegen Anschlagflächen verspannt sind, wobei zwischen einander zugeordneten Anschlagflächen der Rahmen (9, 10) auf Dehnung der Zuganker (14, 15) ausgelegte Hydraulikzylinder angeordnet sind, nach einem oder mehreren der Ansprüche 1 bis 3,
**dadurch gekennzeichnet,**
daß zur Distanzeinstellung der gegenüberstehenden Rahmen durch fortlaufende Messung der Dicke der Brammenseiten eine Untermaßseite der Bramme (2) ermittelt wird, aus der Maßdifferenz die erforderliche Dehnung der Zuganker (14 bzw. 15) an der Untermaßseite bestimmt und die Hydraulikzylinder mit dem dazu erforderlichen Druck beaufschlagt werden.

## Claims

1. Strip guide for a continuous casting plant for thin slabs, comprising guide rollers (6), which are mounted at oppositely disposed frames (9, 10) and tightened by tie rods (14,1 5) against abutment surfaces, wherein hydraulic cylinders designed for tensioning the tie rods (14, 15) are arranged between mutually associated abutment surfaces of the frames (9, 10), characterised in that the hydraulic annular cylinders (17, 18) are connected with a hydraulic pressure source (21) by way of a multi-way valve (20), which is controlled by a regulation consisting of a slab thickness measuring device (7) and a computer (19).

2. Strip guide according to claim 1, characterised in that the hydraulic annular cylinders (17, 18) surround the tie rods (14, 15) between the abutment surfaces of the frames (9, 10).

3. Strip guide according to claim 1, characterised in that the hydraulic annular cylinders (17 or 18) are associated with only the tie rods (14 or 15) of one strip guide side.

4. Method of distance setting of a strip guide for a continuous casting plant for thin slabs, comprising guide rollers (6), which are mounted at oppositely disposed frames (9, 10) and tightened by tie rods (14,1 5) against abutment surfaces, wherein hydraulic cylinders designed for tensioning the tie rods (14, 15) are arranged between mutually associated abutment surfaces of the frames (9, 10), according to one or more of claims 1 to 3, characterised in that for distance setting of the oppositely disposed frames an undersize side of the slab (2) is ascertained by continuous measuring of the thickness of the slab sides, the required tension of the tie rods (14 or 15) is determined from the size difference and the hydraulic cylinders are acted on by the pressure required for that purpose.

## Revendications

1. Cage de guidage dans une installation à coulée continue de brames minces, comprenant des galets de guidage (6), montés sur des cadres opposés (9, 10) et tirés par des tirants (14, 15) contre des surfaces de butée, dans laquelle des cylindres hydrauliques conçus pour l'extension des tirants (14, 15) sont agencés entre des surfaces de butée mutuellement associées des cadres (9, 10),
caractérisée en ce que les cylindres annulaires hydrauliques (17, 18) sont reliés à une source de pression hydraulique (21) par l'intermédiaire d'une valve à plusieurs voies (20), commandée par une régulation comprenant un dispositif de mesure de l'épaisseur de brame (7) et un calculateur (19).

2. Cage de guidage selon la revendication 1, caractérisée en ce que des cylindres annulaires hydrauliques (17, 18) entre les surfaces de butée des cadres (9, 10) enferment les tirants (14, 15).

3. Cage de guidage selon la revendication 1, caractérisée en ce que des cylindres annulaires hydrauliques (17, ou 18) sont associés uniquement aux tirants (14, ou 15) d'un côté de la cage de guidage.

4. Procédé pour réglage de distance de la cage de guidage dans une installation à coulée continue de brames minces, comprenant des galets de guidage (6), montés sur des cadres opposés (9,10) et tirés par des tirants (14, 15) contre des surfaces de butée, dans lequel des cylindres hydrauliques conçus en vue de l'extension des tirants (14,15) sont agencés entre des surfaces de butée mutuellement associées des cadres (9, 10), selon l'une ou plusieurs des revendications 1 à 3, caractérisé en ce que, pour le réglage de la distance des cadres opposés, on détermine par une mesure continue de l'épaisseur des côtés de brame un côté de la brame qui présente une dimension déficitaire, on détermine à partir de la différence de mesure l'extension nécessaire des tirants (14, 15) du côté qui présente une dimension déficitaire, et l'on alimente les cylindres hydrauliques avec la pression nécessaire à cet effet.
